# EUROPÄISCHE PATENTSCHRIFT

(11) **EP 2 171 812 B1**
(45) Veröffentlichungstag und Bekanntmachung des Hinweises auf die Patenterteilung: **16.02.2011**
(21) Anmeldenummer: 09736781.7
(22) Anmeldetag: 06.07.2009
(51) Int. Cl.: H01T 1/12, H01T 1/14, H01C 7/12

(54) **ÜBERSPANNUNGSSCHUTZGERÄT MIT EINEM ODER MEHREREN PARALLEL GESCHALTETEN, IN EINER BAULICHEN EINHEIT BEFINDLICHEN ÜBERSPANNUNGSBEGRENZENDEN ELEMENTEN**
OVERVOLTAGE PROTECTION DEVICE HAVING ONE OR MORE PARALLEL-CONNECTED OVERVOLTAGE-LIMITING ELEMENTS LOCATED IN ONE PHYSICAL UNIT
APPAREIL DE PROTECTION CONTRE LES SURTENSIONS COMPRENANT UN OU PLUSIEURS ÉLÉMENTS LIMITEURS DE SURTENSION BRANCHÉS EN PARALLÈLE ET QUI SE TROUVENT DANS UNE UNITÉ DE CONSTRUCTION

(30) Priorität: 01.08.2008 DE 102008036140; 24.09.2008 DE 102008048644
(43) Veröffentlichungstag der Anmeldung: 07.04.2010
(73) Patentinhaber: Dehn + Söhne GmbH + Co. KG, 92318 Neumarkt/Opf. (DE)
(72) Erfinder: ZÄUNER, Edmund, 92334 Berching/Pollanten (DE); DAUM, Richard, 92318 Neumarkt (DE); HIRSCHMANN, Helmut, 92348 Berg (DE)
(74) Vertreter: Meissner, Bolte & Partner
(86) Internationale Anmeldenummer: PCT/EP2009/058486
(87) Internationale Veröffentlichungsnummer: WO 2010/012565

(56) Entgegenhaltungen:
- EP-A- 0 905 839
- WO-A-2006/120522
- DE-A1-102004 024 657

## Beschreibung

Die Erfindung betrifft ein Überspannungsschutzgerät mit einem oder mehreren parallel geschalteten, in einer baulichen Einheit befindlichen überspannungsbegrenzenden Elementen, wie Varistoren, Dioden oder dergleichen scheibenförmig konfigurierten Mitteln, umfassend eine Schaltvorrichtung, um bei thermischer Überlastung der überspannungsbegrenzenden Elemente diese elektrisch abzutrennen, sowie Mittel zur Anzeige und/oder Meldung des dann gegebenen Fehlerzustands, wobei die Schaltvorrichtung über ein thermisch lösbares Mittel, wie Kleber oder ein Lot, mit einem Anschlusskontakt des mindestens einen überspannungsbegrenzenden Elements und/oder einem äußeren Klemm- oder Steckkontakt in Verbindung steht, sowie der mindestens eine Anschlusskontakt sich an einer der Seitenflächen des scheibenförmig konfigurierten überspannungsbegrenzenden Elements befindet, gemäß Oberbegriff des Patentanspruchs 1.

Aus der EP 0 867 896 A1 ist eine Anordnung mehrerer scheibenförmiger Varistoren als überspannungsbegrenzende Elemente für ein Überspannungsschutzgerät vorbekannt. Bei der dortigen Lösung besteht die Möglichkeit, jeden der parallel geschalteten Varistoren separat abzutrennen und eine entsprechende Fehleranzeige auszulösen. Elektrische Verbindungen bestehen dort aus einem litzenförmigen Leiter, der jedoch nur begrenzt stoßstromfest ist.

Aus der EP 0 716 493 B1 ist eine weitere Vorrichtung zum Schutz gegen das Auftreten von transienten elektrischen Überspannungen mit wenigstens zwei Varistoren und Trennmitteln vorbekannt, wobei dort ebenfalls jeder der Varistoren einzeln abtrennbar ist. Auch ist für jede Abtrenneinrichtung eine Anzeige zur Meldung des dann vorliegenden Fehlerzustands vorgesehen. Die Abtrennung erfolgt über vorgespannte, sich an den schmalen Längskanten der scheibenförmigen Varistoren befindlichen Bügeln, die mit einem niedrigschmelzenden Lot mit einer entsprechenden Gegenkontaktstelle in Verbindung stehen.

Aus der DE 10 2006 036 598 A1 ist ein Verfahren zur Dimensionierung einer Abtrennvorrichtung für einen Überspannungsableiter vorbekannt, wobei die dortige Abtrennbewegung über eine Schaltzunge vollzogen wird, die über eine permanent wirkende Federkraft in Gegenrichtung zu der über ein Schutzlot hergestellten Haltekraft ausgerichtet ist. Dabei wird über die Schaltzunge, welche biegefähig sein muss, der gesamte Strom geführt, mit der Folge, dass nur geringe Stoßströme aufgrund der geringen Querschnitte und der Biegefähigkeit der Anschlussbleche geführt werden können.

Aus dem deutschen Gebrauchsmuster 90 17 577 U1 ist ein Überspannungsschutzgerät mit parallel geschalteten Varistoren gleicher Abmessung und gleicher Stoßstromfestigkeit vorbekannt. Die dortigen Varistoren sind elektrisch parallel zueinander angeordnet. Die notwendigen elektrischen Verbindungen zwischen den Varistoren werden über eine Brücke in Form einer Kupferlitze sowie mittels einer Kontaktschiene realisiert. Es hat sich jedoch gezeigt, dass bei Stoßstrombelastungen derartige Kupferlitzen aufspleißen, was einen erheblichen Nachteil darstellt.

Bei der Anordnung zum Ableiten von Überspannungen mit einem oder mehreren parallel geschalteten, in einer baulichen Einheit befindlichen überspannungsbegrenzenden Elementen, wie Varistoren, Dioden oder dergleichen nach DE 10 2004 024 657 A1 ist auch dort eine Schaltvorrichtung vorhanden, um bei thermischer Überlastung des oder der überspannungsbegrenzenden Elemente diese elektrisch abzutrennen. Hierfür wird innerhalb der baulichen Einheit von zwei Varistorscheiben, die parallel und beabstandet nebeneinander befindlich sind, die Schaltvorrichtung zwischen den Varistorscheiben an einer Trennwand angeordnet und es stehen Kontaktierungsscheiben oder Kontaktierungsbleche zum Anschluss der Varistoren in thermischem Kontakt mit der jeweiligen Schaltvorrichtung. Dabei sind die Kontaktierungsscheiben oder Kontaktierungsbleche so verlegt, dass sich elektromagnetische Kräfte bei Stoßstrombelastung aufheben. Mit einer solchen Lösung ist zwar die Stoßstromtragfähigkeit verbessert, jedoch ist die thermische Kopplung der parallel geschalteten spannungsbegrenzenden Elemente an die thermisch reagierende Schaltvorrichtung unzureichend.

Bei dem steckbaren Überspannungsableiter nach EP 0 905 839 A1 gemäss Oberbegriff des Anspruchs 1, kommt ebenfalls mindestens ein Varistor in Scheibenform zum Einsatz, wobei in der Zuleitung zum Überspannungsableitelement eine Lötstelle angeordnet ist, welche bei thermischer Belastung schmilzt. Weiterhin ist ein federvorgespannter Zuleitungsteil in Form einer Brücke vorgesehen, deren beide Enden über eine Lötverbindung mit weiteren Zuleitungsteilen verbunden sind. Wird die Temperatur an den betreffenden Lötstellen so hoch, dass der Schmelzpunkt des Lotes erreicht wird, erfolgt ein Herausziehen der Brücke und damit ein elektrisches Abtrennen des Varistors. Es ist jedoch bei dieser Ausführungsform eine sehr unzureichende thermische Kopplung zwischen der vorerwähnten Brücke und dem Varistor vorhanden. Weiterhin ist die Stoßstromfestigkeit durch die beidseitig gelötete Brücke und die Positionierung der eigentlichen Abtrennvorrichtung unzureichend.

Aus dem Vorgenannten ist es daher Aufgabe der Erfindung, ein weiterentwickeltes Überspannungsschutzgerät mit einem oder insbesondere mehreren parallel geschalteten, in einer baulichen Einheit befindlichen überspannungsbegrenzenden Elementen, wie Varistoren, Dioden oder dergleichen scheibenförmig konfigurierten Mitteln anzugeben, welches insgesamt in der Lage ist, höhere Stoßstromwerte bis hinein in einen Bereich von 100 kA zu führen, was mit den Lösungen des Standes der Technik bisher nicht möglich ist. Weiterhin soll die vorgeschlagene Ausgestaltung eines Überspannungsschutzgeräts mit Abtrennvorrichtung aus möglichst wenigen Teilen bestehen, so dass eine automatisierte und damit kostengünstigere Fertigung gegeben ist. Auch ist sicherzustellen, dass eine gesicherte synchrone Abtrennung bei zwei oder mehr parallel geschalteten überspannungsbegrenzenden Elementen erfolgt, wofür es ebenso notwendig ist, eine Konstruktion zu finden, die für eine ausreichende thermische Kopplung zwischen den überspannungsbegrenzenden Elementen und der Schalt- bzw. Abtrennvorrichtung sorgt.

Die Lösung der Aufgabe der Erfindung erfolgt gemäß der Merkmalskombination nach Patentanspruch 1, wobei die Unteransprüche mindestens zweckmäßige Ausgestaltungen und Weiterbildungen umfassen.

Es wird demnach von einem Überspannungsschutzgerät mit einem oder mehreren parallel geschalteten, in einer baulichen Einheit befindlichen überspannungsbegrenzenden Elementen, wie Varistoren, Dioden oder dergleichen scheibenförmig konfigurierten Mitteln ausgegangen. Das Überspannungsschutzgerät umfasst eine Schaltvorrichtung, um bei thermischer Überlastung der überspannungsbegrenzenden Elemente, insbesondere Varistoren, diese elektrisch abzutrennen. Weiterhin sind Mittel zur Anzeige und/oder Meldung des im Abtrennfall gegebenen Fehlerzustands vorhanden. Die Schaltvorrichtung ist über ein thermisch lösbares Mittel, wie z.B. einen Kleber, ein Wachs oder ein Lot, mit einem der Anschlusskontakte des mindestens einen überspannungsbegrenzenden Elements und/oder ebenfalls mit einem solchen thermisch lösbaren Mittel mit einem äußeren Klemm- oder Steckkontakt in Verbindung stehend. Der mindestens eine Anschlusskontakt befindet sich hierbei an einer der Seitenflächen des scheibenförmig konfigurierten, überspannungsbegrenzenden Elements.

Erfindungsgemäß ist die Schaltvorrichtung als U-förmige, aus einem massiven Material bestehende Schaltgabel ausgebildet, deren Gabelzinken im Wesentlichen parallel zu den Seitenflächen des überspannungsbegrenzenden Elements, dieses im Zinkenzwischenraum aufnehmend, verlaufen.

Der die Gabelzinken verbindende Abschnitt steht mit einem der äußeren Klemm- oder Steckkontakte in elektrischer Verbindung und ruht auf einem Abtrennschlitten, welcher mindestens einen klauenartigen Abschnitt umfasst, der das dort befindliche Ende der Schaltgabel umgreift.

Der Abtrennschlitten steht unter Vorspannung, insbesondere unter Federkraftvorspannung, wobei der diesbezügliche Kraftvektor von der Verbindungsstelle zwischen Schaltgabel und äußerem Klemm- oder Steckkontakt wegweisend orientiert ist.

Mindestens einer der Gabelzinken liegt an dem mindestens einen Anschlusskontakt des insbesondere Varistors an und ist dort über das bereits erwähnte thermisch lösbare Mittel fixiert, wobei im Abtrennfall sich der Abtrennschlitten unter Mitnahme der Schaltgabel bewegt und hierbei die Verbindungsstelle zwischen Gabelzinken und Anschlusskontakt einen Drehpunkt bezüglich der Schaltgabelbewegung darstellt.

Da im Gegensatz zu verschiedenen Lösungen des Standes der Technik eine Biegebewegung der Schaltvorrichtung nicht erforderlich wird, kann diese aus einem besonders massiven Material bestehen, so dass eine hohe Stoßstromtragfähigkeit erreichbar ist. Auch führt die massive Ausführung der Schaltgabel zu einer ausgezeichneten Wärmeleitfähigkeit, so dass sich ein sehr guter thermischer Kontakt von der Wärmequelle, d.h. dem überspannungsbegrenzenden Element hin zur Wärmesenke, d.h. den entsprechenden Verbindungsstellen ergibt, die mit dem thermisch lösbaren Mittel versehen sind.

Bei einer bevorzugten Ausführungsform bestehen die überspannungsbegrenzenden Elemente aus mindestens zwei parallel angeordneten Varistorscheiben, die jeweils auf einer ihrer Seitenflächen einen ersten Anschlusskontakt besitzen, wobei die weiteren zweiten Anschlusskontakte mit dem weiteren der äußeren Klemm- oder Steckkontakte elektrisch verbunden sind. Die jeweiligen Gabelzinken der Schaltgabel sind bei dieser Ausführungsform mit jeweils einem der ersten Anschlusskontakte über das thermisch lösbare Mittel fixiert, wobei auftretende Ströme nun in paralleler Richtung durch die Gabelzinken fließen können.

Der Abtrennschlitten ist in einer Führung gelagert, welche Bestandteil des Bodens eines das Schutzgerät aufnehmenden Gehäuses ist.

Dabei bewegt sich der Abtrennschlitten parallel zum Gehäuseboden zwischen dort befindlichen Durchbrüchen zur Aufnahme der Klemm- oder Steckkontakte.

Die klauenartigen Abschnitte des Abtrennschlittens erstrecken sich vom Gehäuseboden aus nach oben, wobei bevorzugt zwei klauenartige Abschnitte an den jeweilig äußeren Endabschnitten des Abtrennschlittens vorhanden sind, um die Schaltgabel sicher zu greifen, ohne dass ein Verkanten bei dem Abtrennvorgang auftritt. Die scheibenförmigen überspannungsbegrenzenden Elemente erstrecken sich im Wesentlichen senkrecht vom Gehäuseboden nach oben, wobei zwischen Abtrennschlitten und den scheibenförmigen überspannungsbegrenzenden Elementen ein isolierendes Tragteil vorgesehen ist.

Über die Längsaußenkante der scheibenförmigen überspannungsbegrenzenden Mittel, diese teilweise umgreifend, ist ein Befestigungsschenkel zur Aufnahme einer beweglichen optischen Anzeigeplatte vorhanden.
Die bewegliche Anzeigeplatte umfasst mindestens einen, vorzugsweise zwei seitliche Fortsätze mit Nut, wobei ein Ende bzw. beide Enden des Gabelzinkens der Schaltgabel in die betreffende Nut eingreifen, um beim Abtrennvorgang die Position der Anzeigeplatte zu verändern.

Im Gehäuseboden befindet sich ausgestaltend eine Öffnung zur Aufnahme eines Stiftes, insbesondere Druckstifts, welcher in Abhängigkeit von der Position des Abtrennschlittens eine Fehlerfernmeldeeinrichtung betätigt oder auslöst.

Die Anschlusskontakte an den Seitenflächen des überspannungsbegrenzenden Elements, insbesondere des Varistors, sind als streifenförmige, aus der Seitenflächenebene hervorspringende Anschlagkanten ausgebildet.

Die thermisch lösbaren Mittel können sowohl die Gabelzinken mit den Anschlusskontakten an den überspannungsbegrenzenden Elementen als auch den die Gabelzinken verbindenden Abschnitt mit dem äußeren Klemm- oder Steckkontakt verbinden.

Die zum Gehäuseboden der Anordnung weisenden Enden der Anschlagkanten bilden dann den Drehpunkt für die Bewegung der Schaltgabel beim Abtrennvorgang.

Die Schaltgabel kann als ein Stanzteil in massiver Ausführung gefertigt werden, wodurch sich die bereits erwähnten großen Kontaktflächen und die gewünschte hohe mechanische Festigkeit im Sinne einer maximalen Stoßstrombelastbarkeit ergeben.

Die Kraftwirkung der parallel stromdurchflossenen Gabelzinken unterstützt die Festigkeit der vorgesehenen Lötstellen, was wiederum für die Stoßstromfestigkeit von Vorteil ist. Außerdem kann durch diese eintretende Wirkung die Größe der Lötfläche minimiert werden.

Durch die Ausführung der U-förmigen Schaltgabel aus einem massiven Material, welches sich bestimmungsgemäß nicht verbiegt, und das Bewegen der Abtrennvorrichtung über den Abtrennschlitten ist eine gesicherte synchrone Abtrennung mehrerer parallel geschalteter Varistoren realisierbar. Es ist darüber hinaus eine ausgezeichnete thermische Kopplung der Varistoren durch die gemeinsame direkte Verlötung sowie die äußere Verbindung durch den gemeinsamen massiven Abtrennbügel, d.h. die Schaltgabel gegeben.

Die Baubreite des Überspannungsschutzgeräts wird durch die Schaltgabel nur unwesentlich erhöht, so dass von den Abmessungen her normgerechte Gehäuse für das komplette Überspannungsschutzgerät Anwendung finden können.

Die Erfindung soll nachstehend anhand eines Ausführungsbeispiels sowie unter Zuhilfenahme von Figuren näher erläutert werden.

Hierbei zeigen:
- Fig. 1: eine Seitenansicht des Überspannungsschutzgeräts (ohne Gehäuse- kappe);
- Fig. 2: eine Vorderansicht des Überspannungsschutzgeräts wie in Fig. 1 ge- zeigt, ebenfalls ohne Gehäusekappe;
- Fig. 3: eine perspektivische Darstellung des Überspannungsschutzgeräts mit angedeutetem Drehpunkt der Abtrennvorrichtung, die eine mas- sive Schaltgabel umfasst, sowie
- Fig. 4: eine Explosivdarstellung wesentlicher Elemente des Überspannungs- schutzgeräts (wiederum ohne Gehäusekappe oder Außengehäuse).

Das Überspannungsschutzgerät gemäß Ausführungsbeispiel geht von zwei zu einer Varistoreinheit 1 verbundenen, parallel geschalteten Varistoren aus.

Auf jeder der Seitenflächen der Varistoreinheit 1 sind streifenförmige, aus der Seitenflächenebene hervorspringende Anschlagkanten 2 als Anschlusskontakt vorhanden.

In einem Gehäuseboden 3 befinden sich dort eingesetzte äußere Klemm- oder Steckkontakte 4, woraus sich ergibt, dass das gezeigte Überspannungsschutzgerät als Steckteil ausgeführt ist, das in ein nicht gezeigtes Basisteil einsetzbar ist.

Der in der Fig. 1 rechtsseitig gezeigte Steckkontakt 4 ist mit einem gemeinsamen Verbindungsanschluss 5 der Varistoreinheit 1 kontaktiert, insbesondere verlötet.

Die eigentliche Schaltvorrichtung ist als U-förmige, massive Schaltgabel 6 ausgebildet, die zwei beabstandete Gabelzinken 7 aufweist.

Die Gabelzinken 7 sind über einen Abschnitt 8 verbunden. Dieser Abschnitt 8 stellt auch die Kontaktierungsfläche zum Klemm- oder Steckkontakt 4 (in Fig. 1 linksseitig zu erkennen) dar.

Aus den Fig. 2 und 3 ist ersichtlich, dass sich die Gabelzinken 7 im Wesentlichen parallel zu den Seitenflächen der Varistoreinheit 1 erstrecken und die Varistoreinheit in ihrem Zinkenzwischenraum aufgenommen ist.

Der die Gabelzinken verbindende Abschnitt 8 wird von zwei klauenartigen Abschnitten 9 an seinen seitlichen Enden umgriffen, wobei die klauenartigen Abschnitte Bestandteil eines Abtrennschlittens 10 sind.

Der Abtrennschlitten 10 ist verschiebebeweglich auf dem Gehäuseboden 3 gelagert und besteht beispielsweise aus einem Kunststoff-Spritzgussteil.

Weiterhin steht der Abtrennschlitten 10 unter Vorspannung, die durch eine Druckfeder 11 erzeugt wird. Der diesbezügliche Kraftvektor zeigt von der Verbindungsstelle zwischen Schaltgabel 6 und dem in der Fig. 1 linksseitig erkennbaren Klemm- oder Steckkontakt 4 in eine wegweisende Richtung.

Die Gabelzinken 7 liegen an den Anschlagkanten 2 an und sind dort mit Hilfe eines Lotes fixiert.

Im Abtrennfall bewegt sich der Abtrennschlitten 10 unter Mitnahme der Schaltgabel 6. Die Verbindungsstelle zwischen Gabelzinken 7 und Anschlagkante 2 stellt dabei einen Drehpunkt 12 bezüglich der Schaltgabelbewegung dar.

Aus der zeichnerischen Darstellung, welche nicht maßstäblich ist, wird deutlich, dass die Schaltgabel 6 aus einem massiven, metallischen Bestandteil besteht und damit über einen ausreichende Stoßstromtragfähigkeit verfügt.

Fig. 4 lässt die Führung 13 für den Abtrennschlitten 10 erkennen, der eine an die Abmessungen der Führung 13 angepasste nutförmige Ausnehmung besitzt.

Die Führung 13 ist Bestandteil des Gehäusebodens 3. Zwischen dem Abtrennschlitten 10 und der Varistoreinheit 1 ist noch eine Isolierabdeckung 14 vorhanden.

Die klauenartigen Abschnitte 9 des Abtrennschlittens 10 erstrecken sich wie ersichtlich vom Gehäuseboden 3 aus nach oben.

Die Varistoreinheit 1 wiederum erstreckt sich senkrecht zum Boden 3, wobei über eine Längsaußenkante die Varistoreinheit 1 von einem Befestigungsschenkel 15 teilweise umgriffen wird.

Der Befestigungsschenkel 15 dient der Aufnahme einer beweglichen optischen Anzeigeplatte 16.

Die bewegliche Anzeigeplatte 16 weist zwei sich nach unten erstreckende seitliche Fortsätze 17 auf, die eine Nut 18 einschließen. Jeweils ein Ende des Gabelzinkens 7 der Schaltgabel 6 greift in die Nut 18 ein, um beim Abtrennvorgang die Position der Anzeigeplatte 16 durch Verschieben und Mitziehen zu verändern. Hierbei ist ein oberer Abschnitt des Befestigungsschenkels 15 frei werdend, der als sogenannte Rotanzeige 19 (Fehleranzeige) dient.

Die optische Anzeigeplatte 16 besteht bevorzugt aus einem grün eingefärbten Kunststoffmaterial und symbolisiert somit die "Grünanzeige", d.h. den ordnungsgemäßen Zustand. Die Veränderung der Farbposition Grün / Rot ist durch ein nicht gezeigtes Fenster eines nicht dargestellten Außengehäuses erkennbar.

Im Gehäuseboden 3 ist noch ein an sich bekannter Kodierstift 20 einsetzbar, um eine fehlerhafte Bestückung eines (nicht gezeigten) Basisteils zu verhindern.

Die vorgestellte Abtrennvorrichtung besteht somit im Wesentlichen aus einer U-förmigen Schaltgabel, die den elektrischen Kontakt zwischen den Varistoranschlussfahnen und dem äußeren Steckkontakt herstellt.

Die Verbindung der Varistoranschlussfahnen zur Schaltgabel sowie der Schaltgabel zum Steckkontakt bilden zusammen mit einem niedrigschmelzenden Lot die Abtrennstellen. Der Abtrennschlitten, der im Zwischenraum zwischen Gehäuseboden und Varistoreinheit platziert ist, greift mittels Klauen die äußeren Enden der Schaltgabel. Die Abtrennung erfolgt nach Schmelzen der Lötstellen durch die Federvorspannkraft, deren Kraftvektor zwischen dem Abtrennschlitten und dem Gehäuseboden wirkt. Durch das Auslösen des Abtrennschlittens wird eine Aussparung an der Unterseite des Steckteils freigesetzt, die zur Anhebung eines Druckstifts (nicht gezeigt) und zum Schalten einer Fernmeldeeinrichtung im Unterteil führt. Bei der Öffnung der Abtrennstelle durch den Abtrennschlitten führt die Schaltgabel eine Drehbewegung aus, bei der die unteren Kanten der Varistoranschlussfahnen quasi als Drehachsen wirken. Die über die Varistoranschlussfahnen hinaus ragenden oberen Gabelzinken 7 dienen als Mitnehmer für die optische Anzeigeplatte 16, indem die entsprechenden Gabelzinkenabschnitte in die Nut 18 eingreifen.

### Bezugszeichenliste

- 1: Varistoreinheit
- 2: Anschlagkanten / Anschlusskontakt
- 3: Gehäuseboden
- 4: Klemm- oder Steckkontakt
- 5: Verbindungsanschluss
- 6: Schaltgabel
- 7: Gabelzinken
- 8: Abschnitt
- 9: klauenartiger Abschnitt
- 10: Abtrennschlitten
- 11: Druckfeder
- 12: Drehpunkt
- 13: Führung
- 14: Isolierabdeckung
- 15: Befestigungsschenkel
- 16: optische Anzeigeplatte
- 17: Fortsatz
- 18: Nut
- 19: Rotanzeige
- 20: Kodierstift

## Patentansprüche

1. Überspannungsschutzgerät mit einem oder mehreren parallel geschalteten, in einer baulichen Einheit befindlichen überspannungsbegrenzenden Elementen, wie Varistoren, Dioden oder dergleichen scheibenförmig konfigurierten Mitteln, umfassend eine Schaltvorrichtung, um bei thermischer Überlastung der überspannungsbegrenzenden Elemente diese elektrisch abzutrennen, sowie Mittel zur Anzeige und/oder Meldung des dann gegebenen Fehlerzustands, wobei die Schaltvorrichtung über ein thermisch lösbares Mittel, wie Kleber oder ein Lot, mit einem Anschlusskontakt des mindestens einen überspannungsbegrenzenden Elements und/oder einem äußeren Klemm- oder Steckkontakt in Verbindung steht, sowie der mindestens eine Anschlusskontakt sich an einer der Seitenflächen des scheibenförmig konfigurierten überspannungsbegrenzenden Elements befindet,
**dadurch gekennzeichnet, dass**
die Schaltvorrichtung als U-förmige, massive Schaltgabel (6) ausgebildet ist, deren Gabelzinken (7) im Wesentlichen parallel zu den Seitenflächen des überspannungsbegrenzenden Elements (1), dieses im Zinkenzwischenraum aufnehmend, verlaufen,
weiterhin der die Gabelzinken (7) verbindende Abschnitt (5) mit einem der äußeren Klemm- oder Steckkontakte (4) in elektrischer Verbindung steht sowie auf einem Abtrennschlitten (10) ruht, welcher mindestens einen klauenartigen Abschnitt (9) umfasst, der das dort befindliche Ende der Schaltgabel (6) umgreift,
der Abtrennschlitten (10) unter Federkraftvorspannung steht, wobei der diesbezügliche Kraftvektor von der Verbindungsstelle zwischen Schaltgabel (6) und äußerem Klemm- oder Steckkontakt (4) wegweisend orientiert ist, mindestens einer der Gabelzinken (7) an dem mindestens einen Anschlusskontakt (2) anliegt und dort über das thermisch lösbare Mittel fixiert ist, wobei im Abtrennfall sich der Abtrennschlitten (10) unter Mitnahme der Schaltgabel (6) bewegt und hierbei die Verbindungsstelle zwischen Gabelzinken (7) und Anschlusskontakt (2) einen Drehpunkt (12) bezüglich der Schaltgabelbewegung darstellt.

2. Überspannungsschutzgerät nach Anspruch 1,
**dadurch gekennzeichnet, dass**
die überspannungsbegrenzenden Elemente aus mindestens zwei parallel angeordneten Varistorscheiben bestehen und jeweils auf einer dieser Seitenflächen ein erster Anschlusskontakt (2) befindlich ist, wobei die weiteren zweiten Anschlusskontakte (5) mit den weiteren der äußeren Klemm- oder Steckkontakte (4) verbunden sind und die jeweiligen Gabelzinken (7) der Schaltgabel (6) mit jeweils einem der ersten Anschlusskontakte (2) über das thermisch lösbare Mittel fixiert sind, wobei auftretende Ströme in paralleler Richtung durch die Gabelzinken (7) fließen.

3. Überspannungsschutzgerät nach Anspruch 1 oder 2,
**dadurch gekennzeichnet, dass**
der Abtrennschlitten (10) in einer Führung (13) gelagert ist, welcher Bestandteil des Bodens (3) eines das Schutzgerät aufnehmenden Gehäuses ist.

4. Überspannungsschutzgerät nach Anspruch 3,
**dadurch gekennzeichnet, dass**
der Abtrennschlitten (10) sich parallel zum Gehäuseboden (3) zwischen dort befindlichen Durchbrüchen zur Aufnahme der Klemm- oder Steckkontakte (4) beweglich geführt ist.

5. Überspannungsschutzgerät nach Anspruch 3 oder 4,
**dadurch gekennzeichnet, dass**
sich die klauenartigen Abschnitte (9) des Abtrennschlittens (10) vom Gehäuseboden (3) aus nach oben erstrecken.

6. Überspannungsschutzgerät nach einem der Ansprüche 3 bis 5,
**dadurch gekennzeichnet, dass**
sich das oder die scheibenförmigen überspannungsbegrenzenden Elemente im Wesentlichen senkrecht zum Gehäuseboden (3) nach oben erstrecken.

7. Überspannungsschutzgerät nach Anspruch 6,
**dadurch gekennzeichnet, dass**
zwischen Abtrennschlitten (10) und den scheibenförmigen überspannungsbegrenzenden Elementen (1) ein isolierendes Tragteil oder eine Isolierabdeckung (14) vorgesehen ist.

8. Überspannungsschutzgerät nach einem der Ansprüche 3 bis 7,
**dadurch gekennzeichnet, dass**
sich über eine Längsaußenkante der scheibenförmigen überspannungsbegrenzenden Elemente (1), diese teilweise umgreifend, ein Befestigungsschenkel (15) zur Aufnahme einer beweglichen optischen Anzeigeplatte (16) erstreckt.

9. Überspannungsschutzgerät nach Anspruch 8,
**dadurch gekennzeichnet, dass**
die bewegliche Anzeigeplatte (16) mindestens einen seitlichen Fortsatz (17) mit Nut (18) aufweist, wobei ein Ende des Gabelzinkens (7) der Schaltgabel (6) in die Nut (18) eingreift, um beim Abtrennvorgang die Position der Anzeigeplatte (16) zu verändern.

10. Überspannungsschutzgerät nach einem der Ansprüche 3 bis 9,
**dadurch gekennzeichnet, dass**
im Gehäuseboden (3) eine Öffnung zur Aufnahme eines Stiftes befindlich ist, welcher in Abhängigkeit von der Position des Abtrennschlittens (10) eine Fehlerfernmeldeeinrichtung betätigt oder auslöst.

11. Überspannungsschutzgerät nach einem der vorangegangenen Ansprüche,
**dadurch gekennzeichnet, dass**
die Anschlusskontakte (2) an den Seitenflächen der überspannungsbegrenzenden Elemente (1) als streifenförmige, aus der Seitenflächenebene hervorspringende Anschlagkanten ausgeführt sind.

12. Überspannungsschutzgerät nach einem der vorangegangenen Ansprüche,
**dadurch gekennzeichnet, dass**
die thermisch lösbaren Mittel sowohl die Gabelzinken (7) mit den Anschlusskontakten (2) an den überspannungsbegrenzenden Elementen (1) als auch den die Gabelzinken (7) verbindenden Abschnitt (8) mit dem entsprechenden äußeren Klemm- oder Steckkontakt (4) verbinden.

13. Überspannungsschutzgerät nach Anspruch 11,
**dadurch gekennzeichnet, dass**
die zum Gehäuseboden (3) der Anordnung weisenden Enden der Anschlagkanten den Drehpunkt (12) für die Bewegung der Schaltgabel (6) beim Abtrennvorgang bilden.

## Claims

1. Overvoltage protection device having one or more parallel-connected overvoltage-limiting elements, which are located in one physical unit, such as varistors, diodes or means of this type configured in the form of a disc, comprising a switching device in order to electrically disconnect the overvoltage-limiting elements when they are thermally overloaded, and means for indicating and/or reporting the fault condition which then occurs, wherein the switching device is connected via a thermally separable means, such as an adhesive or a solder, to a connecting contact of the at least one overvoltage-limiting element and/or to an external clip contact or plug contact, and wherein the at least one connecting contact is located on one of the side faces of the overvoltage-limiting element configured in the form of a disc,
**characterized in that**
the switching apparatus is in the form of a solid U-shaped switching fork (6), the fork tines (7) of which run essentially parallel to the side faces of the overvoltage-limiting element (1) and receive the latter in the space between the tines,
furthermore the section (5) connecting the fork tines (7) is electrically connected to one of the external clip or plug contacts (4) and rests on a separating slide (10) which comprises at least one claw-type section (9) encompassing the end of the switching fork (6) located there,
the separating slide (10) is subjected to a spring force preload, wherein the force vector in this regard is oriented to face away from the point of connection between the switching fork (6) and the external clip or plug contact (4), at least one of the fork tines (7) lies against the at least one connecting contact (2), where it is fixed by the thermally separable means, wherein, in the event of a disconnection, the separating slide (10) moves by carrying along the switching fork (6), with the point of connection between the fork tines (7) and the connecting contact (2) representing a fulcrum (12) with respect to the movement of the switching fork.

2. Overvoltage protection device according to claim 1,
**characterized in that**
the overvoltage-limiting elements are comprised of at least two varistor discs, which are arranged in parallel, and that a first connecting contact (2) is located on one of these side faces, wherein the additional second connecting contacts (5) are connected to the additional ones of the external clip or plug contacts (4) and the respective fork tines (7) of the switching fork (6) are each fixed to one of the first connecting contacts (2) by the thermally separable means, wherein occurring currents flow through the fork tines (7) in the parallel direction.

3. Overvoltage protection device according to claim 1 or 2,
**characterized in that**
the separating slide (10) is mounted in a guide (13) which forms part of the bottom (3) of a housing receiving the protection device.

4. Overvoltage protection device according to claim 3,
**characterized in that**
the separating slide (10) is movably guided parallel to the housing bottom (3) between openings located there for receiving the clip or plug contacts (4).

5. Overvoltage protection device according to claim 3 or 4,
**characterized in that**
the claw-type sections (9) of the separating slide (10) extend from the housing bottom (3) in an upward direction.

6. Overvoltage protection device according to one of claims 3 to 5,
**characterized in that**
the disc-shaped overvoltage-limiting element(s) extend(s) substantially perpendicular to the housing bottom (3) in an upward direction.

7. Overvoltage protection device according to claim 6,
**characterized in that**
an insulating bearing part or an insulating cover (14) is provided between the separating slide (10) and the disc-shaped overvoltage-limiting elements (1).

8. Overvoltage protection device according to one of claims 3 to 7,
**characterized in that**
a fixing leg (15) for receiving a movable optical display panel (16) extends over a longitudinal outer edge of the disc-shaped overvoltage-limiting elements (1) by partially encompassing the latter.

9. Overvoltage protection device according to claim 8,
**characterized in that**
the movable display panel (16) comprises at least one lateral prolongation (17) with a groove (18), wherein one end of the fork tine (7) of the switching fork (6) engages the groove (18) so as to change the position of the display panel (16) during the disconnection process.

10. Overvoltage protection device according to one of claims 3 to 9,
**characterized in that**
an opening for receiving a pin is located in the housing bottom (3), which actuates or triggers a remote fault indicating device depending on the position of the separating slide (10).

11. Overvoltage protection device according to one of the preceding claims,
**characterized in that**
the connecting contacts (2) on the side faces of the overvoltage-limiting elements (1) are configured as strip-shaped stop edges projecting from the side face plane.

12. Overvoltage protection device according to one of the preceding claims,
**characterized in that**
the thermally separable means connect the fork tines (7) to the connecting contacts (2) on the overvoltage-limiting elements (1) as well as the section (8) connecting the fork tines (7) to the corresponding external clip or plug contact (4).

13. Overvoltage protection device according to claim 11,
**characterized in that**
the ends of the stop edges facing in the direction of the housing bottom (3) of the assembly define the fulcrum (12) for the movement of the switching fork (6) during the disconnection process.

## Revendications

1. Appareil de protection contre les surtensions comprenant un ou plusieurs éléments limiteurs de surtensions branchés en parallèle et situés dans une unité structurelle, tels que varistor, diode ou organes similaires configurés en forme de plaquettes, comprenant un dispositif de commutation afin de séparer électriquement les éléments limiteurs de surtensions en cas de surcharge thermique de ceux-ci, ainsi que des moyens pour indiquer et/ou signaler la situation d'erreur alors existante, dans lequel le dispositif de commutation est relié, via un moyen à détachement thermique, comme une colle ou une brasure, à un contact de raccordement dudit au moins un élément limiteur de surtension et/ou à un contact à pince ou à enfichage extérieur, et ledit au moins un contact de raccordement est situé sur l'une des surfaces latérales de l'élément limiteur de surtension configuré en forme de plaquette,
**caractérisé en ce que**
le dispositif de commutation est réalisé comme une fourche de commutation massive (6) en forme de U, dont les pointes de fourche (7) s'étendent essentiellement parallèlement aux surfaces latérales de l'élément limiteur de surtension (1) et reçoivent celui-ci dans l'espace intermédiaire entre les pointes,
le tronçon (5) qui relie les pointes de fourche (7) est en outre en connexion électrique avec l'un des contacts à pince ou à enfichage extérieur (4) et repose sur un chariot de séparation (10) qui comprend au moins un tronçon (9) semblable à une griffe qui entoure l'extrémité, située à cet endroit, de la fourche de commutation (6),
le chariot de séparation (10) est soumis à la force de précontrainte d'un ressort, telle que le vecteur de force associé est orienté en s'éloignant de l'emplacement de liaison entre la fourche de commutation (6) et le contact à pince ou à enfichage extérieur (4), l'une au moins des pointes de fourche (7) est appliquée contre ledit au moins un contact de raccordement (6) et est fixée à cet endroit via le moyen à détachement thermique, et dans le cas de séparation, le chariot de séparation (10) se déplace en entraînant la fourche de commutation (6) et l'emplacement de liaison entre les pointes de fourche (7) et le contact de raccordement (2) représente ici un centre de rotation (12) pour ce qui concerne le mouvement de la fourche de commutation.

2. Appareil de protection contre les surtensions selon la revendication 1,
**caractérisé en ce que** les éléments limiteurs de surtensions sont constitués par au moins deux plaquettes à varistor agencées parallèlement, et un premier contact de raccordement (2) se trouve respectivement sur l'une de ces surfaces latérales, les autres seconds contacts de raccordement (5) sont reliés aux autres contacts à pince ou à enfichage extérieurs (4), et les pointes de fourche respectives (7) de la fourche de commutation (6) sont fixées respectivement à l'un des premiers contacts de raccordement (2) via le moyen à détachement thermique, et les courants qui se produisent s'écoulent en direction parallèle à travers les pointes de fourche (7).

3. Appareil de protection contre les surtensions selon la revendication 1 ou 2,
**caractérisé en ce que** le chariot de séparation (10) est monté dans un guidage (13) qui est un élément constitutif du fond (3) d'un boîtier qui reçoit l'appareil de protection.

4. Appareil de protection contre les surtensions selon la revendication 3,
**caractérisé en ce que** le chariot de séparation (10) est guidé en déplacement parallèlement au fond (3) du boîtier entre des traversées situées à cet endroit pour la réception des contacts à pince ou à enfichage (4).

5. Appareil de protection contre les surtensions selon la revendication 3 ou 4,
**caractérisé en ce que** les tronçons (9), semblables à des griffes, du chariot de séparation (10) s'étendent vers le haut depuis le fond (3) du boîtier.

6. Appareil de protection contre les surtensions selon l'une des revendications 3 à 5,
**caractérisé en ce que** l'élément ou les éléments limiteurs de surtension en forme de plaquettes s'étendent vers le haut sensiblement perpendiculairement au fond (3) du boîtier.

7. Appareil de protection contre les surtensions selon la revendication 6,
**caractérisé en ce qu'**il est prévu une partie portante isolante ou un recouvrement isolant (14) entre le chariot de séparation (10) et les éléments limiteurs de surtension (1) en forme de plaquettes.

8. Appareil de protection contre les surtensions selon l'une des revendications 3 à 7,
**caractérisé en ce qu'**une branche de fixation (15) destinée à recevoir une plaque indicatrice optique mobile (16) s'étend sur une arête extérieure longitudinale des éléments limiteurs de surtension (1) en forme de plaquettes, en entourant ceux-ci partiellement.

9. Appareil de protection contre les surtensions selon la revendication 8,
**caractérisé en ce que** la plaque indicatrice mobile (16) comporte au moins un prolongement latéral (17) avec une gorge (18), de sorte qu'une extrémité de la pointe de fourche (7) de la fourche de commutation (6) s'engage dans la gorge (18) afin de modifier la position de la plaque indicatrice (16) lors du processus de séparation.

10. Appareil de protection contre les surtensions selon l'une des revendications 3 à 9,
**caractérisé en ce qu'**il est prévu une ouverture dans le fond (3) du boîtier pour la réception d'une tige qui actionne ou qui déclenche un système indicateur de défauts à distance en fonction de la position du chariot de séparation (10).

11. Appareil de protection contre les surtensions selon l'une des revendications précédentes,
**caractérisé en ce que** les contacts de raccordement (2) sur les surfaces latérales des éléments limiteurs de surtension (1) sont réalisés sous forme d'arêtes de butée en forme de bande, qui font saillie hors du plan des surfaces latérales.

12. Appareil de protection contre les surtensions selon l'une des revendications précédentes,
**caractérisé en ce que** les moyens à détachement thermique relient aussi bien les pointes de fourche (7) avec les contacts de raccordement (2) sur les éléments limiteurs de surtension (1) que le tronçon (8) reliant les pointes de fourche (7) avec le contact à pince ou à enfichage (4) extérieur correspondant.

13. Appareil de protection contre les surtensions selon la revendication 11,
**caractérisé en ce que** les extrémités, tournées vers le fond (3) du boîtier de l'agencement, des arêtes de butée forment le centre de rotation (12) pour le mouvement de la fourche de commutation (6) lors du processus de séparation.
